# EUROPÄISCHE PATENTSCHRIFT

(11) **EP 0 094 376 B1**
(45) Veröffentlichungstag und Bekanntmachung des Hinweises auf die Patenterteilung: **01.10.1986**
(21) Anmeldenummer: 83890077.7
(22) Anmeldetag: 10.05.1983
(51) Int. Cl.: A47B 37/02

(54) **Anordnung mit zwei gegeneinander ver- und einstellbaren Arbeitsplatten zum Tragen von Datenverarbeitungsgeräten**
Arrangement with two oppositely adjustable and positionable work tops for carrying data processing appliances
Arrangement avec deux plaques de travail réglables et ajustables l'une contre l'autre pour porter des appareils de traitement de données

(30) Priorität: 11.05.1982 AT 1847/82
(43) Veröffentlichungstag der Anmeldung: 16.11.1983
(73) Patentinhaber: SVOBODA ENTWICKLUNGS KG, A-3100 St. Pölten (AT)
(72) Erfinder: Svoboda, Rudolf, Dipl.-Ing., A-3100 St. Pölten (AT)
(74) Vertreter: Krause, Ernst, Dipl.-Ing.

## Beschreibung

Die Erfindung bezieht sich auf eine Anordnung mit zwei gegeneinander höhen- oder bzw. und neigungseinstellbar gelagerten Arbeitsplatten zum Tragen von Datenverarbeitungsgeräten, insbesondere von Bildschirm und Tastatur, wobei eine der Arbeitsplatten an einem Fußgestell höhen-oder bzw. neigungseinstellbar gelagert und die andere Arbeits platte von mindestens einem Lenker getragen ist.

Im Bereich der Datenverarbeitung ist die optimale Anpassung von Arbeitsplattenhöhen und -neigungen vielfach erforderlich. Meist ist eine zweifache und getrennt einstellbare Plattenhöhe pro Tisch erforderlich, z. B. Bildschirm einerseits und Tastatur anderseits. In diesem Falle werden üblicherweise in einem Fußgestell zwei Höhenverstellmechanismen vorgesehen. Diese Lösung ist jedoch relativ teuer, da sie im Prinzip zwei Gestellen gleichkommt.

Aus der DE-A1 28 36 655 ist ein Büro-Arbeitstisch bekannt, der eine Tragplatte für ein Arbeitsgerät aufweist, die höhenverstellbar, um eine horizontale Achse neigbar und um eine vertikale Achse schwenkbar gelagert ist. Die Anordnung ist dabei so getroffen, daß zunächst die Tragplatte mittels eines Gelenkzapfens um dessen senkrechte Achse in ihrer eigenen Ebene schwenkbar auf einer Tischplatte gelagert ist, wobei ferner diese Tischplatte auf einem Kipprahmen befestigt, der mittels einer horizontalen, tischvorderkantenparallelen Welle neigbar ist.

Diese Welle ist in einem Wagen gelagert, der quer zur vorderen Tischplattenkante verschiebbar ist, und der Kipprahmen ist zusätzlich mittels einer am Wagen angeordneten Einstellvorrichtung verstellbar und fixierbar. Der Wagen ist dabei auf Gleitschienen, die quer zur vorderen Tischplattenkante verlaufen, eines horizontalen Grundrahmens geführt gelagert, wobei dieser Grundrahmen selbst wieder auf höhenverstellbaren gasgefederten Beinen befestigt ist ; ferner weist dieser Grundrahmen vor der Tischplatte eine Konsole für eine Tastatur auf, die unabhängig von der Tischplatte neigbar und höhenverstellbar gelagert ist. Wie sich daraus ergibt, erfordert dieser bekannte Arbeitstisch neben hohem Platzbedarf einen beträchtlichen baulichen Aufwand, wozu ein umständlicher Zusammenbau und eine schwierige Handhabung kommt.

Die Erfindung liegt die Aufgabe zugrunde, unter Vermeidung dieser Nachteile eine Anordnung .der eingangs genannten Art zu schaffen, die sich durch besondere Einfachheit im Aufbau, im Zusammenbau und in der Handhabung auszeichnet und dennoch weiten Spielraum für jeweils benötigte verschiedene Ausgestaltungen, bei geringem Raumbedarf, zuläßt.

Erfindungsgemäß erfolgt die Lösung dieser Aufgabe bei der genannten Anordnung dadurch, daß dieser mindestens eine, die eine Arbeitsplatte tragende Lenker an der anderen Arbeitsplatte gelagert ist. Nach dem Wesen der Erfindung ist also vorgesehen, daß diese zweite Arbeitsplatte einen Anschluß für den Lenker aufweist, der die erstgenannte Arbeitsplatte trägt, wodurch sich einfachster Aufbau und Zusammenbau sowie sichere Handhabung ergeben.

Vorteilhafterweise ist dabei zur Höhenein- und -verstellung am Lenker eine Schraubspindel vorgesehen. Eine solche Schraubspindel, deren Mutter im Lenker geführt ist und deren oberes Ende an der zweiten Arbeitsplatte drehbar gelagert ist, ermöglicht die stufenlose Höheneinstellung der zweiten Arbeitsplatte.

Die Ausbildung des Lenkers selbst besteht nach weiteren Merkmalen der Erfindung darin, daß der Lenker einarmig ausgebildet ist, oder darin, daß der Lenker als U-Bügel ausgebildet ist, oder darin, daß der Lenker aus zwei miteinander torsionssteif verbundenen, parallelen Lenkern besteht.

Zusätzlich kann vorgesehen sein, daß die zweite Arbeitsplatte am Lenker auch verdrehbar gelagert ist, vorzugsweise um eine vertikale Drehachse.

Im Rahmen der Erfindung sind an dieser Grundausbildung noch weitere Ausgestaltungen möglich. Einzelheiten und weitere Vorteile derselben ergeben sich aus der folgenden Beschreibung, in der einige Ausführungsbeispiele der erfindungsgemäßen Anordnung anhand der Zeichnungen erläutert sind ; es zeigen :
Figur 1 eine Draufsicht auf eine erste Anordnung mit einer großen und einer kleinen Arbeitsplatte,
Figur 2 einen zugehörigen Vertikalschnitt nach der Linie 2-2 der Fig. 1, die
Figur 3, 4 entsprechende Darstellungen einer zweiten Anordnung mit zwei gleich breiten Arbeitsplatten,
Figur 5 eine Draufsicht auf einen besonderen Lenker für die zweite Arbeitsplatte bei einer dritten Anordnung, die
Figur 6-10 Seitenansichten weiterer Ausführungsformen nach der Erfindung, die
Figur 11 die zu Fig. 10 gehörige Draufsicht, und die
Figur 12, 13 bzw. 14, 15 Seitenansichten und Draufsichten von zwei letzten Ausführungen.

Bei der Ausführung nach den Fig. 1 und 2 ist ein Fußgestell vorgesehen, in dessen vertikalem Ständer 2 höheneinstell- und verstellbar eine erste Arbeitsplatte 3, z. B. für ein Bildschirmgerät (nicht dargestellt) gelagert ist. Die Höheneinstellung erfolgt dabei durch an sich bekannte Einrichtungen, die nicht Gegenstand der Erfindung sind. Diese erste Arbeitsplatte 3 ist an ihrer Unterseite mit einem Lenker 4 versehen, der einenends um eine horizontale Achse in einem Schwenkgelenk 5 an der Platte 3 gelagert ist und andernends die zweite Arbeitsplatte 6, z. B. für eine (ebenfalls nicht dargestellte) Tastatur, trägt, u. zw. ebenfalls um eine horizontale Welle 7 schwenkbar und in ihrer Neigung zur Horizontalebene durch bekannte (nicht dargestellte) Mittel festlegbar, z. B. durch Klemm- oder Fixierschrauben.

Zur Höhenver- und -einstellung des Lenkers 4 und damit der zweiten Arbeitsplatte 6 gegenüber der ersten Arbeitsplatte 3 ist hier eine Schraubspindel 8 vorgesehen, die an ihrem hinteren Ende ein Handrad 9 trägt und mit ihrem oberen Ende in einer Platte 10 der Arbeitsplatte 3 drehbar gelagert ist. Die Spindelmutter 11 ist im Lenker 4 geführt.

Diese Anordnung ermöglicht die stufenlose Verstellung der zweiten Arbeitsplatte 2 der Höhe nach gegenüber der ersten Arbeitsplatte 3, u. zw. durch Drehen des Handrades 9. In der obersten Stellung des Lenkers befinden sich die beiden Arbeitsplatten 3, 6 auf gleicher Höhe. Zusätzlich kann nach Belieben die zweite Arbeitsplatte 6 in ihrer Neigung zur Horizontalebene eingestellt bzw. festgelegt werden.

Die Anordnung nach den Fig. 3 und 4 entspricht im wesentlichen jener nach den Fig. 1 und 2, mit dem Unterschied, daß hier ein Einfußgestell mit Bodenplatte 12 vorgesehen ist, die den Ständer 2 trägt, in dem die Arbeitsplatte 3 auch noch zusätzlich um eine Vertikalachse drehbar gelagert ist. Als Lenker ist hier ein U-Bügel 13 vorgesehen, dessen Steg 14 die Schwenklager 5 aufweist und dessen Schenkel 15 durch eine Querstrebe 16 verbunden sind, in deren Mittel die Schraubspindel 8 angeordnet ist.

Bei der abgeänderten Ausführung nach Fig. 5 sind zwei zueinander parallele Lenker 17 vorgesehen, die torsionssteif durch ein Formrohr 18 verbunden sind ; in der Querstrebe 16 ist, wie bei der Anordnung nach den Fig.3 und 4, die Schraubspindel 8 angeordnet.

Aus dem Vorstehenden ist erkenntlich, daß die Schwenkgelenke 5 für den Lenker 4, 13, 17 nicht unbedingt an der ersten Arbeitsplatte 3, sondern auch an deren Gestell 1 bzw. Ständer 2 angeordnet sein können.

Im Rahmen dieser beschriebenen Ausführungsbeispiele können nach Bedarf weitere Abänderungen vorgenommen werden, um sich je nach Bedarf den gewünschten Gegebenheiten anzupassen. Beispielsweise wird dazu folgendes angegeben:
Anstelle einer Schraubenspindel können gleichwertige Einrichtungen, z. B. eine Raststange, eine Zahnstange, eine Exzenterscheibe od. dgl. zur Höheneinstellung vorhanden sein.

Die zweite Arbeitsplatte kann zusätzlich auch um eine vertikale Achse drehbar gelagert sein ; auch kann eine Feststellung für jede gewünschte entsprechende Stellung vorgesehen sein.

Der oder die Lenker4 können gekröpft, also mit ihren freien unteren, die zweite Arbeitsplatte 6 tragenden Enden nach oben ragen ; dies ermöglicht es, die zweite Arbeitsplatte 6 der Höhe nach auch über die erste Arbeitsplatte 3 hinaus anzuheben (Fig. 6).

Um den horizontalen Abstand zwischen den Arbeitsplatten 3, 6 einstellen zu können, kann der bzw. die Lenker 4 längeneinstellbar ausgebildet sein, z. B. dadurch, daß sie aus teleskopartig ineinander verschiebbaren Teilen 4a, 4b bestehen, die in gewünschter Länge zueinander festlegbar sind (Fig. 7).

Es ist auch möglich, die zweite Arbeitsplatte 6 aus der in den Fig. 1-4 gezeichneten Gebrauchsstellung entfernbar anzuordnen ; beispielsweise dadurch, daß das Schwenklager 5 und die Platte 10 horizontal verschieblich an der Arbeitsplatte 3 gelagert sind, sodaß die Arbeitsplatte 6 unter die Arbeitsplatte 3 eingeschoben werden kann (Fig. 8), oder ferner dadurch, daß die vom Lenker 4 getragene Arbeitsplatte 6 um ihre Welle 7 unter die erste Arbeitsplatte 3 weggeklappt werden kann (Fig. 9). Die Klappachse könnte dabei auch durch das Schwenklager 5 gebildet sein ; die Lenker 4 können aber auch, etwa in ihrer Mitte, eine solche Klappachse haben.

Mindestens zwei Lenker 4',4", insbesondere in U-Form, können auch nach Art eines Parallelogrammlenkersystemes über- bzw. nebeneinander angeordnet sein, unter Vorsehung einer Einrichtung zum Einstellen der Höhenlage ihrer die zweite Arbeitsplatte 6 tragenden Enden zueinander, wie zweier Schraubspindeln 8, wodurch die Platte 6 in ihrer Neigung zur Horizontalebene einstellbar wird (Fig. 10.11). Dabei könnte zuzätzlich einer der beiden Lenker 4', 4" zuzätzlich, wie in Fig. 7 gezeigt, längeneinstellbar ausgebildet sein.

Um die Arbeitsplatte 6 über die Arbeitsplatte 3 der Höhe nach hinausheben zu können, kann der wie in den Fig. 3, 4 ausgebildete Lenker 13 in U-Form auch mit seinen Schenkeln 15 die Breite der Arbeitsplatte 3 überragen, wobei die Querstrebe 16 trogartig ausgebildet ist (Fig.12, 13).

Eine andere Ausführung sieht zum selben Zwecke vor, die Schenkel 15 durch zueinander parallel angeordnete Schlitze 19 in der Arbeitsplatte 3 hindurchtreten zu lassen (Fig. 14, 15).

## Patentansprüche

1. Anordnung mit zwei gegeneinander höhen-oder bzw. und neigungseinstellbar gelagerten Arbeitsplatten (3, 6) zum Tragen von Datenverarbeitungsgeräten, insbesondere von Bildschirm und Tastatur, wobei eine der Arbeitsplatten (3) an einem Fußgestell (1) höhen- oder bzw. neigungseinstellbar gelagert und die andere Arbeitsplatte (6) von mindestens einem Lenker (4; 13 ; 17) getragen ist, dadurch gekennzeichnet, daß dieser mindestens eine, die eine Arbeitsplatte (6) tragende Lenker (4 ; 13 ; 17) an der anderen Arbeitsplatte (3) gelagert ist.

2. Anordnung nach Anspruch 1, dadurch gekennzeichnet, daß zur Höhenein- und -verstellung am Lenker (4; 13 ; 17) eine Schraubspindel (8) vorgesehen ist, die sich an der Arbeitsplatte (3) abstützt.

3. Anordnung nach Anspruch 1 oder 2, dadurch gekennzeichnet, daß der Lenker (4) einarmig (Fig. 1, 2) oder daß der Lenker (13) als U-Bügel ausgebildet ist (Fig. 3, 4).

4. Anordnung nach Anspruch 1 oder 2, dadurch gekennzeichnet, daß der Lenker aus zwei miteinander torsionssteif verbundenen, parallelen Lenkern (17) zusammengesetzt ist (Fig. 5).

5. Anordnung nach einem der Ansprüche 1 bis 4, dadurch gekennzeichnet, daß die zweite Arbeitsplatte (6) am Lenker (4; 13; 17) auch verdrehbar gelagert ist, vorzugsweise um eine vertikale Drehachse.

6. Anordnung nach einem der Ansprüche 1 bis 5, dadurch gekennzeichnet, daß der bzw. die Lenker (4) mit nach oben ragenden freien Enden gekröpft ausgebildet ist, sodaß die von ihm getragene zweite Arbeitsplatte (6) über die erste Arbeitsplatte (3) der Höhe nach anhebbar ist (Fig. 6).

7. Anordnung nach einem der Ansprüche 1 bis 6, dadurch gekennzeichnet, daß der Lenker (4) eine Einrichtung zur Längenein- bzw. -verstellung, z. B. in Form von teleskopartig ineinander verschieblichen Teilen (4a, 4b), aufweist (Fig. 7).

8. Anordnung nach einem der Ansprüche 1 bis 7, dadurch gekennzeichnet, daß der Lenker (4) an der ersten Arbeitsplatte (3) verschiebbar gelagert ist, sodaß die zweite Arbeitsplatte (6) unter die erste Arbeitsplatte (3) einschiebbar ist (Fig. 8).

9. Anordnung nach einem der Ansprüche 1 bis 8, dadurch gekennzeichnet, daß der Lenker (4) bzw. die von ihm getragene zweite Arbeitsplatte (6) unter die erste Arbeitsplatte (3) einklappbar gelagert ist, sodaß in der eingeklappten Lage die zweite Arbeitsplatte (6) unter die erste (3) eingeschwenkt ist (Fig. 9).

10. Anordnung nach einem der Ansprüche 1 bis 9, dadurch gekennzeichnet, daß mindestens zwei Lenker (4', 4") nach Art eines Parallelogrammlenkersystems über- bzw. nebeneinander angeordnet sind, wobei der eine Lenker gegenüber dem anderen höheneinstell- und -verstellbar angeordnet ist, um die Neigung der zweiten Arbeitsplatte (6) zur Horizontalebene einzustellen (Fig. 10, 11).

11. Anordnung nach Anspruch 3, dadurch gekennzeichnet, daß die Schenkel (17) des U-Bügel-Lenkers (13) breiter sind als die erste Arbeitsplatte (3), sodaß die von ihnen getragene zweite Arbeitsplatte (6) über die erste (3) hinaus aufschwenkbar ist (Fig. 13, 14).

12. Anordnung nach Anspruch 3, dadurch gekennzeichnet, daß zum Durchtritt der Schenkel (17) des U-Bügel-Lenkers (13) in der ersten Arbeitsplatte (3) Schlitze (19) vorgesehen sind (Fig. 14, 15).

## Claims

1. An arrangement with two work tops (3, 6) supported so as to be adjustable relative to one another in respect of height and/or inclination, for carrying data-processing equipment, in particular a screen and a keyboard, wherein one of the work tops (3) is carried by a pedestal (1) adjustably supported for height and/or inclination and the other work top (6) is carried by at least one link member (4; 13 ; 17), characterised in that this at least one link member (4; 13; 17) carrying the work top (6) is supported by the other work top (3).

2. An arrangement according to Claim 1, characterised in that a threaded spindle (8) for setting and adjusting height is provided on the link member (4; 13 ; 17) which spindle bears against the work top (3).

3. An arrangement according to Claim 1 or 2, characterised in that the link member (4) is one- armed or in that the link (13) is in the form of a U-shaped shackle (Fig. 3, 4).

4, An arrangement according to Claim 1 or 2, , characterised in that the link member comprises two parallel link members (17) connected to one another in a torsionally rigid manner (Fig. 5).

5. An arrangement according to any of Claims 1 to 4, characterised in that the second work top (6) is also rotatably supported by the link member (4; 13 ; 17), preferably about a vertical axis of rotation.

6. An arrangement according to any of Claims 1 to 5, characterised in that the or each link member (4) is formed with upwardly projecting cranked free ends, so that the second work top (6) carried thereby can be raised above the first work top (3) according to height (Fig. 6).

7. An arrangement according to any of Claims 1 to 6, characterised in that the link member (4) has a device for setting or adjusting length, e. g. in the form of parts (4a, 4b) which can slide telescopically one inside the other (Fig. 7).

8. An arrangement according to any of .Claims 1 to 7, characterised in that the link member (4) is displaceably supported by the first work top (3) so that the second work top (6) can fit under the first work top (3) (Fig. 8).

9. An arrangement according to any of Claims 1 to 8, characterised in that the link member (4) or the second work top (6) carried thereby is supported so that it can be folded under the first work top (3), so that in the folded position the second work top (6) is swung under the first work top (3) (Fig. 9).

10. An arrangement according to any of Claims 1 to 9, characterised in that at least two link members (4', 4") are disposed side by side or one above the other in the manner of a parallelogram link system, wherein one link member is arranged so that it can be adjusted and set in height relative to the other link member so as to adjust the inclination of the second work top (6) relative to a horizontal plane (Fig. 10, 11).

11. An arrangement according to Claim 3, characterised in that the arms (17) of the U-shaped shackle link member (13) are wider than the first work top (3) so that the second work top (6) carried thereby can be swung beyond the first work top (3) (Fig. 13, 14).

12. An arrangement according to Claim 3, characterised in that slots (19) are provided for the passage of the arms (17) of the U-shaped shackle link member (13) in the first work top (3) (Fig. 14, 15).

## Revendications

1. Dispositif à deux plaques de travail (3, 6) montées réglables en hauteur et/ou en inclinaison l'une par rapport à l'autre, pour porter des appareils de traitement de données, écran et clavier notamment, une (3) des plaques de travail étant montée réglable en hauteur et/ou en inclinaison sur un socle (1) et l'autre plaque de travail (6) étant portée par au moins un bras pivotant (4 ; 13 ; 17), caractérisé en ce que ce ou ces bras pivotants (4 ; 13 ; 17) portant l'une (6) des plaques de travail est ou sont montés sur l'autre (3) plaque de travail.

2. Dispositif selon la revendication 1, caractérisé en ce qu'il est prévu sur le bras pivotant (4 ; 13 ; 17), en vue du réglage et du déplacement en hauteur, une broche filetée (8) qui s'appuie contre la plaque de travail (3).

3. Dispositif selon la revendication 1 ou 2, caractérisé en ce que le bras pivotant (4) est réalisé sous la forme d'un bras unique (Figures 1, 2) ou en ce que le bras pivotant (13) est réalisé sous la forme d'un étrier en U (Figures 3, 4).

4. Dispositif selon la revendication 1 ou 2, caractérisé en ce que le bras pivotant est constitué par deux bras pivotants (17) parallèles assemblés entre eux de manière rigide à la torsion (Figure 5).

5. Dispositif selon une des revendications 1 à 4, caractérisé en ce que la deuxième plaque de travail (6) est également montée rotative sur le bras pivotant (4 ; 13 ; 17), de préférence autour d'un axe de rotation vertical.

6. Dispositif selon une des revendications 1 à 5, caractérisé en ce que le ou les bras pivotants (4) reçoivent une forme coudée avec des extrémités libres partant vers le haut, de sorte que la deuxième plaque de travail (6) qu'il(s) portent peut être élevée en hauteur au-dessus de la première plaque de travail (3) (Figure 6).

7. Dispositif selon une des revendications 1 à 6, caractérisé en ce que le bras pivotant (4) comporte un système de réglage ou encore d'ajustement en longueur, par exemple sous la forme de pièces (4a, 4b) coulissant l'une dans l'autre d'une manière télescopique (Figure 7).

8. Dispositif selon une des revendications 1 à 7, caractérisé en ce que le bras pivotant (4) est monté coulissant sur la première plaque de travail (3), de sorte que la deuxième plaque de travail (6) peut être rentrée sous la première plaque de travail (Figure 8).

9. Dispositif selon une des revendications 1 à 8, caractérisé en ce que le bras pivotant (4) ou encore la deuxième plaque de travail (6) qu'il porte est monté(e) rabattable sous la première plaque de travail (3), de sorte qu'en position rabattue, la deuxième plaque de travail (6) est rentrée par pivotement sous la première (3) (Figure 9).

10. Dispositif selon une des revendications 1 à 9, caractérisé en ce qu'au moins deux bras pivotants (4', 4") sont disposés l'un au-dessus ou encore à côté de l'autre à la manière d'un parallélogramme articulé, un de ces bras étant disposé réglable et déplaçable en hauteur par rapport à l'autre, afin de régler l'inclinaison de la deuxième plaque de travail (6) par rapport au plan horizontal (Figures 10, 11).

11. Dispositif selon la revendication 3, caractérisé en ce que les branches (17) du bras pivotant en forme d'étrier en U (13) sont plus larges que la première plaque de travail (3), de sorte que la deuxième plaque de travail (6) qu'elles portent peut être élevée par pivotement au-dessus de la première (3) (Figures 12, 13).

12. Dispositif selon la revendication 3, caractérisé en ce que des fentes (19) sont prévues dans la première plaque de travail (3) pour le passage des branches (17) du bras pivotant en forme d'étrier en U (13) (Figures 14, 15).
